# EUROPÄISCHE PATENTSCHRIFT

(11) **EP 0 370 215 B1**
(45) Veröffentlichungstag und Bekanntmachung des Hinweises auf die Patenterteilung: **01.04.1992**
(21) Anmeldenummer: 89118571.2
(22) Anmeldetag: 06.10.1989
(51) Int. Cl.: F01L 13/06, F01M 9/10, F01M 11/02

(54) **Motorbremsvorrichtung für eine Brennkraftmaschine**
Engine-braking system for an internal-combustion engine
Dispositif de frein moteur pour moteur à combustion interne

(30) Priorität: 23.11.1988 DE 3839452
(43) Veröffentlichungstag der Anmeldung: 30.05.1990
(73) Patentinhaber: DAIMLER-BENZ AKTIENGESELLSCHAFT, 70327 Stuttgart (DE)
(72) Erfinder: Körner, Wolf-Dietrich, Prof., D-7146 Remseck 3 (DE); Harr, Thomas, D-7533 Tiefenbronn (DE)

(56) Entgegenhaltungen:
- GB-A- 426 064
- GB-A- 2 058 212
- US-A- 2 304 255
- PATENT ABSTRACTS OF JAPAN Bnd. 9, Nr. 215 (M-409)(1938) 3. September 1985, & JP-A-60 75727 (AKIRA SUZUKI) 30. April 1985,

## Beschreibung

Die Erfindung bezieht sich auf eine Motorbremsvorrichtung für eine Brennkraftmaschine gemäß den weiteren im Oberbegriff des Patentanspruchs 1 angegebenen Merkmalen.

Eine Motorbremsvorrichtung der gattungsgemäßen Bauart ist aus der DE-OS 34 28 626 bekannt. Der in der Steuerbohrung des Zylinderkopfes eingesetzte Steuerkolben wird mittels Druckluft betätigt. Infolge der hohen Öffnungs- und Schließgeschwindigkeit des Steuerkolbens treten relativ hohe Reibwiderstände zwischen Kolben-Bohrungswand auf und es besteht die Gefahr, daß der Steuerkolben in der Steuerbohrung verklemmt.

Der Erfindung liegt die Aufgabe zugrunde, die gattungsgemäße Motorbremse derart auszubilden, daß auf bauliche einfache Weise deren Funktion und Standfestigkeit wesentlich verbessert ist.

Die Aufgabe ist erfindungsgemäß durch die im kennzeichnenden Teil des Patentanspruchs 1 angegebenen Merkmale gelöst.

Durch die Erfindung wird auf einfache Weise ohne zusätzlichen Fertigungsaufwand eine Schmierung der Steuerkolben erzielt, in dem ein Teil des aus dem Kipphebelraum in das Kurbelgehäuse abfließenden Schmieröles zur Steuerbohrung abgezweigt wird. Durch die Schmierung wird ferner eine Erhöhung der Standfestigkeit erzielt, da die Reibung zwischen Kolben und Steuerbohrung verringert und ein Festsetzen des Kolbens in der Steuerbohrung weitgehend verhindert wird. Ferner wird durch die Schmierung ein zusätzlicher Kühleffekt am Steuerkolben erzielt, durch den der Verschleiß eines am Steuerkolben angeordneten Dichtringes verringert wird, was ebenfalls zu einer Verbesserung der Standfestigkeit beiträgt. Mit der Verbindung von Ölrücklaufbohrung und Steuerbohrung wird gleichzeitig eine Entlüftung des unter dem Steuerkolben liegenden Raumes erreicht, so daß auf die Anbringung einer besonderen Entlüftungsbohrung verzichtet werden kann.

Weitere Ausgestaltungen der Erfindung sind Gegenstand der abhängigen Ansprüche.

In der nachfolgenden Zeichnungsbeschreibung wird ein Ausführungsbeispiel der Erfindung an Hand zweier Abbildungen näher erläutert. Es zeigen:
Figur 1 von der erfindungsgemäßen Motorbremsvorrichtung das Drosselventil mit Steuerkolben in einem Querschnitt durch den Zylinderkopf einer Brennkraftmaschine und,
Figur 2 die Lage der Steuerbohrung zur Führung des Steuerkolbens am Zylinderkopf aus Figur 1 in einer Draufsicht.

In Figur 1 ist von einer nach dem Dieselprinzip arbeitenden Brennkraftmaschine ein Zylinderkopf 1 dargestellt, der die Öffnung eines Zylinders 2 verschließt. Neben den nicht dargestellten Gaswechselventilen enthält der Zylinderkopf 1 für jeden Zylinder 2 ein Drosselventil 3. Das als Tellerventil ausgebildete Drosselventil 3 ist mit seinem Ventilschaft 4 im Zylinderkopf 1 geführt und steuert mit seinem Ventilteller 5 eine im Zylinderkopfboden befindliche Drosselöffnung 7. Betätigt wird das Drosselventil 3 von einem Steuerkolben 8, der mit seiner Bodenplatte 9 auf dem Ende des Ventilschaftes 4 aufliegt und in einer abgestuften Steuerbohrung 10 des Zylinderkopfes 1 eingesetzt ist. Der ebenfalls abgestufte Steuerkolben ist im verjüngten Teil der Steuerbohrung 10 mit einem Führungsabschnitt 11 geführt und im erweiterten Teil der Steuerbohrung mittels eines am oberen Abschnitt 12 angeordneten Dichtringes 13 dichtend gehalten. Die Verstellung des Steuerkolbens 8 erfolgt mittels Druckluft, die mit Beginn des Bremsvorganges von einem Bremsschaltventil aus gesteuert die Oberseite des Steuerkolbens 8 beaufschlagt.

Das Drosselventil 3 öffnet, so daß das vom Kolben 14 im Zylinder 2 verdichtete Gas durch die Drosselöffnung 7 in den Auslaßkanal 15 verdrängt wird.

Aus Figur 2 ist zu erkennen, daß die Steuerbohrung 8 neben einem Kipphebelraum 16 vorgesehen ist. Im Kipphebelraum 16 sind Aufnahmebohrungen 17 für die nicht dargestellten Gaswechselventile angeordnet. Außerdem befinden sich im Kipphebelraum 16 die ebenfalls nicht dargestellten Kipphebel zum Betätigen der Gaswechselventile. Die Kipphebel sind dabei auf Kipphebelachsen gelagert und werden mit Schmieröl aus dem Schmierölkreislauf geschmiert. Das aus den Lagerstellen in den Kipphebelraum 16 abtropfende Schmieröl wird durch eine Ölrücklaufbohrung 18 in das Kurbelgehäuse abgeleitet.

Erfindungsgemäß ist nun vorgesehen, daß die Ölrücklaufbohrung 18 mit einer Verbindungsöffnung 19 zur Steuerbohrung 10 versehen ist. Hierdurch wird auf baulich einfache Weise der Steuerkolben 8 in der Steuerbohrung 10 von einem Teil des aus dem Kipphebelraum 16 in das Kurbelgehäuse abgeführten Schmieröls geschmiert. Um hierbei eine gezielte Schmierung des Führungsabschnitts 11 am Steuerkolben 8 zu erreichen, ist die Verbindungsöffnung 19 in dem verjüngten Teil der Steuerbohrung 10 vorgesehen. Hierdurch wird gleichzeitig der unter dem Steuerkolben 8 liegende Raum über die Verbindungsöffnung 19 zum Kurbelgehäuse hin entlüftet.

Wie Figur 2 zeigt, ist die Lage der Steuerbohrung 10 so auf den Verlauf der Ölrücklaufbohrung 18 abgestimmt, daß die Ölrücklaufbohrung 18 die Steuerbohrung 8 im verjüngten Bohrungsteil anschneidet. Die hierdurch entstehende gemeinsame Schnittlinie bildet dabei den Rand der Verbindungsöffnung 19. Diese Verbindung zwischen den Bohrungen 10 und 18 erfolgt auf engstem Raum und ohne einen zusätzlichen Verbindungskanal.

## Patentansprüche

1. Motorbremsvorrichtung für eine Brennkraftmaschine mit einem im Zylinderkopf (1) angeordneten Drosselventil (3) zur Steuerung einer zwischen einem Zylinder (2) und einem Auslaßkanal (15) liegenden Drosselöffnung (7) und mit einem das Drosselventil (3) betätigenden Steuerkolben (8), der in einer Steuerbohrung (10) im Zylinderkopf (1) eingesetzt und während des Bremsvorganges mit Druckluft beaufschlagt ist und ferner mit im Zylinderkopf (1) in einem Kipphebelraum (16) angeordneten Kipphebeln zum Betätigen der Gaswechselventile, wobei die Lager der Kipphebel mit Schmieröl aus dem Schmierölkreislauf der Brennkraftmaschine geschmiert werden und wobei aus den Lagern in den Kipphebelraum abtropfendes Schmieröl durch eine Ölrücklaufbohrung (18) in das Kurbelgehäuse abgeleitet wird,
**dadurch gekennzeichnet,**
daß die Ölrücklaufbohrung (18) mit einer Verbindungsöffnung (19) zur Steuerbohrung (10) versehen ist.

2. Motorbremsvorrichtung nach Anspruch 1,
**dadurch gekennzeichnet,**
daß der Steuerkolben (8) abgestuft ist und einen Dicht(12) sowie Führungsabschnitt (11) aufweist, wobei die Verbindungsöffnung (19) in der dem Führungsabschnitt (11) benachbart liegenden Wand der Steuerbohrung (10) vorgesehen ist.

3. Motorbremsvorrichtung nach Anspruch 1 oder 2,
**dadurch gekennzeichnet,**
daß die Steuerbohrung (10) und die Ölrücklaufbohrung (18) derart zueinander angeordnet sind, daß die Ölrücklaufbohrung (18) die Steuerbohrung (10) anschneidet, wobei die gemeinsame Schnittlinie den Rand der Verbindungsöffnung (19) bildet.

## Claims

1. An engine brake device for an internal combustion engine with a throttle valve (3) mounted in the cylinder head (1) for the control of a throttle opening (7) situated between a cylinder (2) and an outlet channel (15) and with a control piston (8) actuating the throttle valve (3) which is mounted in a control hole (10) in the cylinder head (1) and is impinged with compressed air during the braking process, and furthermore with rocker arms mounted in the cylinder head (1) in a rocker arm space (16) to actuate the gas-reversing valves, the bearings of the rocker arms being lubricated with lubricating oil from the lubricating oil circuit of the internal combustion engine, and lubricating oil dripping from the bearings into the rocker arm syace being diverted into the crankcase through an oil return hole (18),
characterized in that
the oil return hole (18) is provided with a connection opening (19) leading to the control hole (10).

2. An engine brake device according to claim 1,
characterized in that
the control piston (8) is stepped and has a sealing (12) as well as a guiding (11) portion, the connection opening (19) being provided in the wall of the control hole situated adjacent to the guiding portion (11).

3. An engine brake device according to either claim 1 or 1,
characterized in that
the control hole (10) and the oil return hole (18) are arranged respective to each other in such a manner that the oil return hole (18) intersects the control hole (10), the joint intersection line constituting the edge of the connection opening (19).

## Revendications

1. Dispositif de frein moteur pour un moteur à combustion interne, comportant une soupape d'étranglement (3), disposée dans la culasse (1) pour la commande d'un orifice d'étranglement (7) situé entre un cylindre (2) et un canal d'échappement (15) ainsi qu'un piston de commande (8) actionnant la soupape d'étranglement, monté dans un alésage de commande (10) prévu dans la culasse (1) et sollicité par de l'air comprimé pendant le processus de freinage, et en outre des culbuteurs disposés dans la culasse (1) dans un espace (16) pour culbuteurs et servant à actionner les soupapes de distribution, les paliers des culbuteurs étant lubrifiés avec de l'huile de lubrification provenant du circuit d'huile de lubrification du moteur à combustion interne et l'huile de lubrification s'égouttant des paliers dans l'espace pour culbuteurs étant évacuée jusque dans le carter à vilebrequin par un trou (18) de retour d'huile,
caractérisé en ce que
le trou de retour d'huile (18) est pourvu d'un orifice (19) de liaison avec l'alésage de commande (10).

2. Dispositif de frein moteur selon la revendication 1,
caractérisé en ce que
le piston de commande (8) est étagé et comporte une partie d'étanchéité (12) ainsi qu'une partie de guidage (11), l'orifice de liaison (19) étant prévu dans la paroi de l'alésage de commande (10) qui est voisine de la partie de guidage (11).

3. Dispositif de frein moteur selon la revendication 1 ou 2,
caractérisé en ce que
l'alésage de commande (10) et le trou (18) de retour d'huile sont disposés l'un par rapport à l'autre de telle sorte que le trou (18) de retour d'huile coupe l'alésage de commande (10), la ligne commune d'intersection formant le bord de l'orifice de liaison (19).
